# EUROPÄISCHE PATENTSCHRIFT

(11) **EP 0 567 456 B1**
(45) Veröffentlichungstag und Bekanntmachung des Hinweises auf die Patenterteilung: **18.12.1996**
(21) Anmeldenummer: 91916051.5
(22) Anmeldetag: 17.09.1991
(51) Int. Cl.: G21F 9/34

(54) **ERDBEBENSICHERE AUFBEWAHRUNGSANLAGE FÜR RADIOAKTIVES MATERIAL**
EARTHQUAKE-PROOF STORAGE FACILITY FOR RADIOACTIVE MATERIAL
INSTALLATION DE STOCKAGE RESISTANT AUX TREMBLEMENTS DE TERRE POUR MATERIAU RADIOACTIF

(30) Priorität: 10.09.1991 AT 18029/91
(43) Veröffentlichungstag der Anmeldung: 03.11.1993
(73) Patentinhaber: LEHMDEN, Anton, A-1130 Wien (AT)
(72) Erfinder: LEHMDEN, Anton, A-1130 Wien (AT)
(74) Vertreter: Brauneiss, Leo, Dipl.Ing.
(86) Internationale Anmeldenummer: AT9100102
(87) Internationale Veröffentlichungsnummer: WO9305518

(56) Entgegenhaltungen:
- DE-A- 2 729 984
- DE-A- 3 340 101
- FR-A- 2 373 861
- US-A- 4 415 459

## Beschreibung

Die Erfindung betrifft eine erdbebensichere Aufbewahrungsanlage für radioaktives Material gemäß dem Oberbegriff des Patentanspruches 1.

Es ist bekannt, radioaktives Material zu entsorgen, indem dieses vergraben oder in Bergwerken gelagert wird. Aus der FR-A- 2 373 861 ist eine erdbebensichere Aufbewahrungsanlage für radioaktives Material bekannt, die einen eiförmigen Betonbehälter und ein den Betonbehälter enthaltendes Betonbecken aufweist. Der eiförmige Betonbehälter steht aufrecht, d.h. mit seiner Längsachse vertikal angeordnet, in einer Felshöhle, wobei der Zwischenraum zwischen dem Betonbehälter und der Felshöhe mit Füllmaterial gefüllt ist. Es besteht somit eine innige Verbindung zwischen dem Betonbehälter und dem diesen Behälter umgebenden Gestein. Zugänglich ist dieser Betonbehälter durch entsprechende, in dem den Behälter umgebenden Erdmaterial ausgebildete Schächte.

Eine erfindungsgemäße Aufbewahrungsanlage ist nunmehr durch die im Kennzeichen des Patentanspruches 1 angeführten Merkmale charakterisiert. Wesentlich für die Erfindung ist es, daß der Betonbehälter frei in der Landschaft in einer mit Sand- bzw. Schotter angefüllten Grube eingebettet ruht. Die gewählte Eiform bietet optimalen Schutz; die Lagerung ist übersichtlich. Die Betonbehälter sind leicht zugänglich und auch von stärksten Erdbeben nicht beeinflußbar, da Erdbeben nur eine leichte Lageänderung des Betonbehälters im Schotterbett bewirken können.

Die Betonbehälter 1 haben in Aufriß und Grundriß die Form einer Ellipse etwa in einer Länge von 21 Meter und einer Breite bzw. Höhe von 13 Metem und einer Länge von 25 Meter und einer Breite bzw. Höhe von 17 Metern (Fig.1). Der Querschnitt wird durch Kreise gebildet (Fig.2).

Der mit einer Bleischicht 12 ausgelegte Betonbehälter 1 schwimmt in einer in der Erdoberfläche 4 ausgebildeten etwa 35 oder 45 Meter tiefen Grube bzw. einem Becken 2 mit etwa 66 oder 80 Meter Durchmesser, das mit Sand- bzw. Schotterschichten 3a-3g gefüllt ist. Der mit einem Verschlußdeckel 13 verschließbare Betonbehälter taucht etwa 4 Meter unter die Schotteroberfläche 3' ein (Fig. 3,4).

## Patentansprüche

1. Erdbebensichere Aufbewahrungsanlage für radioaktives Material mit zumindest einem eiförmigen Betonbehälter (1), dadurch gekennzeichnet, daß der an seiner Innenfläche mit einer Bleischicht (12) ausgelegte Betonbehälter (1) auf der Oberfläche (3') eines Sand- bzw. Schottermaterials (3) gefüllten, in der Erdoberfläche (4) ausgebildeten Beckens (2) nur mit einem Teil seiner unteren Außenfläche in das Sand- bzw. Schottermaterial (3) eintauchend und ohne in fester Verbindung mit dem Sand- bzw. Schottermaterial zu stehen gelagert ist, wobei der Betonbehälter (1) mit seiner Längsachse parallel zur Oberfläche (3') des Sand- bzw. Schottermaterials (3) gelagert ist.

2. Anlage nach Anspruch 1, dadurch gekennzeichnet, daß das Becken (2) mit Schichten (3a bis 3g) aus verschieden groben Sand- bzw. Schottermaterial (3) gefüllt ist.

3. Anlage nach Anspruch 1 oder 2, dadurch gekennzeichnet, daß zum Verschluß einer im obersten Bereich des Betonbehälters (1) ausgebildeten Zutrittsöffnung ein Verschlußdeckel (13) vorgesehen ist.

## Claims

1. Earthquake-proof storage facility for radioactive material having at least one egg-shaped concrete container (1), characterised in that the concrete container (1) provided on its inner surface with a layer of lead (12) is positioned on the surface (3') of a basin (2) formed in the ground surface (4) and filled with sand or gravel material (3) into which it is submerged with only a portion of its lower outer face and without fixed connection to said sand or gravel material (3), the concrete container (1) being disposed with its longitudinal axis extending parallel to the surface (3') of the sand or gravel material(3).

2. The storage facility according to claim 1, characterised in that the basin (2) is filled with layers (3a to 3g) of sand or gravel material (3) of different particle sizes.

3. The storage facility according to claim 1 or 2, characterised in that a sealing cover (13) is provided for sealing an inlet orifice formed in the topmost region of the concrete container (1).

## Revendications

1. Installation de stockage résistant aux tremblements de terre pour matériau radioactif, comprenant au moins un récipient de béton (1) ovale, caractérisée en ce que le récipient de béton (1) revêtu d'une couche de plomb (12) à sa surface intérieure est logé à la surface (3') d'une cuvette (2) remplie d'un matériau de sable ou de cailloutis (3) et formée dans la surface terrestre en plongeant dans le matériau de sable ou de cailloutis (3) seulement avec un part de sa surface extérieure inférieure sans fixation solide avec le matériau de sable ou de cailloutis, l'axe longitudinale du récipient de béton (1) étant logé parallèlement à la surface (3') du matériau de sable ou de cailloutis (3).

2. Installation selon la revendication 1, caractérisée en ce que la cuvette (2) est remplie de couches (3a à 3g) de matériau de sable ou de cailloutis (3) de grossièreté différente.

3. Installation selon la revendication 1 ou 2, caractérisée en ce qu'un couvercle de fermeture (13) est prévu pour l'obturation d'une ouverture d'accès formée dans la zone supérieure du récipient de béton (1).
